# EUROPÄISCHE PATENTANMELDUNG

(11) **EP 0 334 175 A1**
(43) Veröffentlichungstag der Anmeldung: **27.09.1989**
(21) Anmeldenummer: 89104522.1
(22) Anmeldetag: 14.03.1989
(51) Int. Cl.: G10C 3/12

(54) **Gelenk für Klaviere, insbesondere Waagenbalkengelenk**

(30) Priorität: 23.03.1988 DE 3809720
(71) Anmelder: Tobehn, Edgar, D-5561 Bettenfeld (DE)
(72) Erfinder: Tobehn, Edgar, D-5561 Bettenfeld (DE)
(74) Vertreter: Schönherr, Wolfgang (DE)

(57) **Zusammenfassung**

Die Tasten eines Klaviers liegen mit ihrer Unterseite auf einem Waagenbalken auf und sind in seitlicher Richtung durch einen Stift arretiert, der in eine Ausnehmung in der Klaviertaste eingreift. Das neue Gelenk soll bei leichter Gängigkeit und Wartungsarmut eine hohe Lebensdauer aufweisen, ohne daß die Gefahr von Beeinträchtigungen der Bewegbarkeit auf Grund von Feuchtigkeits- und Temperaturveränderungen besteht.

Das Gelenk hat einen zylinderförmigen Lagerzapfen (7), auf den eine Lagerschale (3) nach Art einer Schnappverbindung mit einer im Querschnitt etwa halbkreisförmigen Lagerfläche aufsetzbar ist.

## Beschreibung

Die Erfindung betrifft ein Gelenk für Klaviere, insbesondere Waagenbalkengelenk, mit einem zylinderförmigen Lagerzapfen, auf dem eine Lagerschale mit einer im Querschnitt etwa halbkreisförmigen Lagerfläche drehbar angeordnet ist.

Die Tasten eines Klavieres liegen mit ihrer Unterseite auf einem Waagenbalken auf, auf dem sie nach Art einer Wippe geschwenkt werden können. Zur seitlichen Arretierung ist auf dem Waagenbalken ein Stift eingesetzt, der in eine Ausnehmung der Klaviertaste greift. Diese Ausnehmung der Klaviertaste hat an der Unterseite der Klaviertaste etwa den Durchmesser des Stiftes und vergrößert sich zur Oberseite der Klaviertaste zu einer langlochartigen Ausnehmung, damit die Schwenkbewegung der Klaviertaste ermöglicht wird. Die Ausnehmung in der Klaviertaste ist allseitig mit einer Filzgarnierung versehen, um Geräusche zu verhindern.

Die Erfahrung hat gezeigt, daß durch das Arbeiten des Holzes der Klaviertaste auf Grund von Feuchtigkeits- und Temperaturänderungen die Bewegbarkeit der Klaviertaste beeinträchtigt wird. Darüber hinaus schwächt die notwendige Ausnehmung für den Stift die Klaviertaste genau an der Stelle, an der die größten Kräfte zu übertragen sind, so daß es oftmals im Waagenbalkenbereich zu Beschädigungen oder sogar zum Brechen der Klaviertaste kommt.

Die Aufgabe der Erfindung besteht daher darin, ein Waagenbalkengelenk für eine Klaviertaste vorzuschlagen, das bei äußerst leichter Gängigkeit und Wartungsarmut eine hohe Lebensdauer aufweist.

Die Aufgabe wird dadurch gelöst, daß die Schenkelenden der Lagerschale aus Kunststoff elastisch ausgebildet sind und eine Länge aufweisen, die größer als der Radius des Lagerzapfens aus Kunststoff ist, wobei die Schenkelenden nach Art einer Schnappverbindung in Umfangsrichtung den Lagerzapfen formschlüssig umgreifen, und daß der Lagerzapfen einen in Umfangsrichtung verlaufenden Wulst und die Lagerschale eine in Umfangsrichtung verlaufende, zugeordnete Nut etwa gleicher Breite aufweist.

Vorzugsweise bestehen der Lagerzapfen und/oder die Lagerschale aus Polyoxymethylen.

Bei einer bevorzugten Ausführungsform sind der Lagerzapfen und die Lagerschale jeweils auf einer Grundplatte angeordnet, die Durchtrittsöffnungen für Schrauben o. dgl. aufweisen. Vorzugsweise ist auf der Grundplatte des Lagerzapfens ein Lagerbock angeordnet, auf dem der Lagerzapfen sitzt.

Vorteilhaft ist die Oberseite des Lagerbockes beiderseits des Lagerzapfens vom Lagerzapfen weg schräg geneigt nach unten verlaufend ausgebildet. Grundplatte, Lagerbock und Lagerzapfen und/oder Grundplatte und Lagerschale sind vorzugsweise einstückig ausgebildet.

Der Querschnitt des Wulstes und der Nut sind vorzugsweise rechteckig. Vorzugsweise sind Wulst und Nut jeweils in der Mitte des Lagerzapfens und der Lagerschale angeordnet.

Vorteilhaft hat die Nut eine größere Tiefe als die Hohe des Wulstes.

Die Erfindung ist in den Zeichnungen beispielhaft dargestellt. Es zeigen:
Fig. 1 das erfindungsgemäße Waagenbalkengelenk in Seitenansicht,
Fig. 2 die Lagerschale in Draufsicht und
Fig. 3 der Lagerzapfen in Draufsicht.

Nach den Fig. 1 bis 3 ist an einer Klaviertaste (1) eine Grundplatte (2) befestigt, die eine Lagerschale (3) mit einer im Querschnitt etwa halbkreisförmigen Lagerfläche aufweist.

Auf einem Waagenbalken (4) ist eine Grundplatte (5) befestigt, die einen Lagerbock (6) trägt, auf dem ein zylinderförmiger Lagerzapfen (7) sitzt.

Der Lagerbock (6) ist an seiner Oberseite (8) beiderseits des Lagerzapfens (7) vom Lagerzapfen weg schräg geneigt nach unten verlaufend ausgebildet.

Wie die Fig. 1 weiter zeigt, weisen die Schenkel (9) und (10) der Lagerschale (3) eine etwas größere Höhe als der Radius des Lagerzapfens (7) auf. Da die Schenkel (9) und (10) elastisch ausgebildet sind, kann die Lagerschale (3) in einfacher Weise auf den Lagerzapfen (7) aufgedrückt werden, wobei die Schenkelenden (9) und (10) nach Art einer Schnappverbindung den Lagerzapfen (7) in Umfangsrichtung formschlüssig umgreifen.

Grundplatte (2) und Lagerschale (3) sowie Grundplatte (5), Lagerbock (6) und Lagerzapfen (7) bestehen einstückig aus Kunststoff, vorzugsweise aus Polyoxymethylen, so daß eine hohe Lebensdauer bei geringster Reibung gewährleistet ist.

Wie die Fig. 2 und 3 zeigen, weist der Lagerzapfen (7) einen in Umfangsrichtung verlaufenden, im Querschnitt rechteckigen Wulst (11) mit einer Hohe (H) von 2 mm auf, während die Lagerschale (3) eine entsprechend ausgebildete, im Querschnitt ebenfalls rechteckige, in Umfangsrichtung verlaufende Nut (12) mit einer Tiefe (T) von 3 mm aufweist. Wulst (11) und Nut (12) sind jeweils in der Mitte des Lagerzapfens (7) und der Lagerschale (3) angeordnet.

Die Grundplatten (2) und (5) weisen Ausnehmungen (13) auf, durch die mit Hilfe von Schrauben o.dgl. die Grundplatten mit der Klaviertaste (11) und dem Waagenbalken (4) verbindbar sind.

Das erfindungsgemäße Waagenbalkengelenk kann sowohl vorteilhaft bei neuen Klavieren Anwendung finden, es kann aber auch zur Instandsetzung älterer Klaviere verwandt werden. Das erfindungsgemäße Gelenk kann vorteilhaft auch an anderen Stellen der Mechanik eines Klavieres eingesetzt werden.

## Patentansprüche

1. Gelenk für Klaviere, insbesondere Waagenbalkengelenk, mit einem zylinderförmigen Lagerzapfen, auf dem eine Lagerschale mit einer im Querschnitt etwa halbkreisförmigen Lagerfläche drehbar angeordnet ist, dadurch gekennzeichnet, daß die Schenkelenden (9, 10) der Lagerschale (3) aus Kunststoff elastisch ausgebildet sind und eine Länge aufweisen, die größer als der Radius des Lagerzapfens (7) aus Kunststoff ist, wobei die Schenkelenden nach Art einer Schnappverbindung in Umfangsrichtung den Lagerzapfen formschlüssig umgreifen, und daß der Lagerzapfen einen in Umfangsrichtung verlaufenden Wulst (11) und die Lagerschale eine in Umfangsrichtung verlaufende, zugeordnete Nut (12) etwa gleicher Breite aufweist.

2. Gelenk nach Anspruch 1, dadurch gekennzeichnet, daß der Lagerzapfen (7) und/oder die Lagerschale aus Polyoxymethylen bestehen.

3. Gelenk nach Anspruch 1 oder 2, dadurch gekennzeichnet, daß der Lagerzapfen (7) und die Lagerschale (3) jeweils auf einer Grundplatte (5) bzw. (2) angeordnet sind, die Durchtrittsöffnungen (13) für Schrauben o.dgl. aufweisen.

4. Gelenk nach einem der Ansprüche 1 bis 3, dadurch gekennzeichnet, daß auf der Grundplatte (5) des Lagerzapfens (7) ein Lagerbock (6) angeordnet ist, auf dem der Lagerzapfen (7) sitzt.

5. Gelenk nach Anspruch 4, dadurch gekennzeichnet, daß die Oberseite des Lagerbocks (6) beiderseits des Lagerzapfens (7) vom Lagerzapfen weg schräg geneigt nach unten verlaufend ausgebildet ist.

6. Gelenk nach einem der Ansprüche 3 bis 5, dadurch gekennzeichnet, daß Grundplatte (5), Lagerbock (6) und Lagerzapfen (7) und/oder Grundplatte (2) und Lagerschale (3) einstückig ausgebildet sind.

7. Gelenk nach einem der Ansprüche 1 bis 6, dadurch gekennzeichnet, daß die Nut eine größere Tiefe (D) als die Höhe (H) des Wulstes hat.

8. Gelenk nach einem der Ansprüche 1 bis 7, dadurch gekennzeichnet, daß der Querschnitt des Wulstes (11) und der Nut (12) rechteckig ist.

9. Gelenk nach einem der Ansprüche 1 bis 8, dadurch gekennzeichnet, daß Wulst (11) und Nut (12) jeweils in der Mitte des Lagerzapfens (7) und der Lagerschale (3) angeordnet sind.
